# EUROPÄISCHE PATENTSCHRIFT

(11) **EP 0 023 747 B1**
(45) Veröffentlichungstag und Bekanntmachung des Hinweises auf die Patenterteilung: **29.06.1983**
(21) Anmeldenummer: 80200734.4
(22) Anmeldetag: 01.08.1980
(51) Int. Cl.: B28B 11/16

(54) **Verfahren und Vorrichtung zur Herstellung von Fliesen**
Method and apparatus for the manufacture of tiles
Procédé et dispositif pour la fabrication de carreaux en terre cuite

(30) Priorität: 04.08.1979 DE 2931728
(43) Veröffentlichungstag der Anmeldung: 11.02.1981
(73) Patentinhaber: KONINKLIJKE MOSA B.V., NL-6224 AL Maastricht (NL)
(72) Erfinder: Schreurs, Gustaaf Johannes, NL-5931 JH Tegelen (NL)
(74) Vertreter: Roeffen, Wilhelmus Johannes Maria

## Beschreibung

Die Erfindung bezieht sich auf ein Verfahren zur Herstellung von Spaltfliesen durch Strangpressen einer keramischen Masse zu einem kontinuierlichen, hochkantstehenden Strang, welcher auf die gewünschte Formatlänge in Formlinge unterteilt wird durch zu beiden Breitseiten des Strangs senkrecht zur Transportrichtung des Strangs ausgerichtete, sich periodisch gegeneinander bewegende Messer, wonach die Formlinge anschliessend getrocknet, eventuell glasiert, gebrannt und schliesslich gespalten werden. Ein solches Verfahren ist durch die DE-B-2 258 575 bekannt.

Bei der Herstellung von Spaltfliesen durch Extrudieren wird der Strang mit einer über die Strangbreite reichenden Reihe koaxial über die Stranglänge verlaufender Kanäle versehen, welche durch keramische Masse nur insoweit voneinander getrennt sind, dass nach dem Brennen der Formlinge das Spalten über die Längsmitte der Formlinge unter Einwirkung geringer Kräfte stattfinden kann.

Das Abschneiden eines kontinuierlichen Strangs des keramischen Materials auf die gewünschte Formatlänge der Fliesen kann mit Hilfe an beiden Seiten des Strangs senkrecht zur Transportrichtung periodisch gegeneinander bewegter Schneiddrähte bewerkstelligt werden. Ein Nachteil des Trennens mit einem Schneiddraht besteht darin, dass dieser leicht reissen kann, was einen Produktionsausfall bedeutet.

Bei einem anderen bekannten Verfahren werden Schneidmesser benutzt, welche nur zum Einsatz kommen, wenn der Strang nicht in Bewegung ist. Es ist einleuchtend, dass diese Vorrichtung dadurch relativ kompliziert ist. Ausserdem hat diese Methode den Nachteil, dass Abfälle entstehen.

Bei den genannten Verfahren ist es beim Unterteilen des Strangs auf Formatlänge möglich, die Formlinge an beiden Seiten mit sog. Stossrändern zu versehen. Beim Trennen mit einem Schneiddraht können die Stossränder mit sog. Vorschnittrollen erzeugt werden, welche an den Stellen, wo der Strang geteilt wird, den Strang an beiden Seiten bis auf geringe Tiefe einschneiden und gleichzeitig eindrücken. Beim Verwenden von Schneidmessern besitzen diese an beiden Seiten der Längsfläche der Messer je ein zurückliegendes Eindrückorgan, welches eine Dicke aufweist, die mit der Breite des gewünschten Stossrands übereinstimmt. Insbesondere durch die Verwendung eines solchen Messers entsteht immer Abfall an beiden Seiten des stillstehenden Strangs.

Ausser den genannten Nachteilen haben die oben beschriebenen Abschneidverfahren noch einen weiteren Nachteil. Beim Strangpressen einer keramischen Masse durch einen Extrudermund entstehen in dem extrudierten Strang über dessen Querschnitt unterschiedliche Schiebekräfte. Diese treten nach dem Abschneiden und Trocknen der Formlinge in Erscheinung. Man erkennt dann, dass von der Mitte aus zu den Enden der vorderen Seite der Formlinge in Transportrichtung gesehen die Formlinge eine sog. Vortreibung besitzen. Unter Vortreibung ist die an den Sichtseiten der Fliesen nach dem Abschneiden der Formlinge entstehende Abweichung von der Gradlinigkeit zu verstehen. Die Grösse dieser Abweichung ist abhängig von den Eigenschaften der benutzten Tonart. Eine ungefähr übereinstimmende negative Vortreibung zeigt die in Transportrichtung des Strangs hintere Seite der Formlinge. Diese unerwünschte und nachteilige Vortreibung ist auch nach dem Brennen der Formlinge erkennbar. Man erhält somit Formlinge, an denen zwei Seiten nicht gradlinig sind. Mit den oben genannten bekannten Schneidverfahren lassen sich diese Vortreibungen nicht egalisieren.

Der Erfindung liegt die Aufgabe zugrunde, zu einem Verfahren zu gelangen, mit dem sich Fliesen durch Strangpressen einer keramischen Masse zu einem kontinuierlichen Strang, welcher auf gewünschte Formatlänge zu Formlingen abgeschnitten wird, herstellen lassen, die nach dem Trocknen, Glasieren und Brennen Fliesen zeigen, welche die oben genannten Nachteile nicht aufweisen.

Um die durch die Schiebekräfte in der plastischen keramischen Masse auftretende Vortreibung in Transportrichtung des Strangs aufzuheben, werden nach dem erfindungsgemässen Verfahren zwei Messer verwendet, deren Längsflächen in einem gegen die Transportrichtung des Strangs gerichteten Bogen verlaufen, so dass die Schnittfläche des zum jeweiligen Strangende hinweisenden Formlingsendes im konvexen Bogen über die Formlingsbreite verläuft.

Diese Biegung der Messer beträgt in der Mitte ihrer Längsfläche 0,1% bis 0,7% der Breite des abzuschneidenden Strangs. Bei der in der Praxis üblicherweise auftretenden Vortreibung wird die Durchbiegung der Messer vorzugsweise auf 0,3% bis 0,5% der Breite des abzuschneidenden Strangs gewählt.

Nach der Erfindung wird der kontinuierlich vorbewegte Strang der keramischen Masse durch an beiden Seiten des Strangs senkrecht auf die Transportrichtung des Strangs ausgerichtete, periodisch sich gegeneinander bewegende Messer auf Formatlänge abgeschnitten.

Um Formlinge von genau konstanter Formatlänge zu erhalten, bewegen sich die Schneidmesser synchron mit dem Strangtransport.

Um auch die Seitenränder an der Oberseite der Fliesen im Bereich des Trennschnitts mit Stossrändern zu versehen, sind die Messer an beiden Seiten ihrer Längsfläche mit zurückliegenden Eindrückorganen versehen, welche dieselbe Biegung haben wie die Messer. Die Messer sowie die Eindrückorgane sind vorzugsweise aus einem nicht an der keramischen Masse klebenden, verschleissfesten Material gefertigt.

Die Messerblattstärke ist an spezifische Bedingungen geknüpft. Einerseits wird man das Messer so dünn wie möglich wählen, um während des Schneidens die Kanäle zwischen den Fliesenhälften nicht zuzuquetschen. Dieses führt auch während des Transports des angeschnittenen Strangs zum sog. Zusammenklappen des Strangs. Andererseits wird bevorzugt, das Messerblatt dicker zu wählen, um eine höhere mechanische und bessere Verschleissfestigkeit und somit längere Lebensdauer zu erreichen. Die Messerblattstärke kann man zwischen 0,3 mm bis 1,2 mm, vorzugsweise zwischen 0,5 mm und 1,0 mm wählen.

Es versteht sich, dass man die gebogenen Messer an sich auch beim Abschneiden von stillstehenden Strängen benutzen kann.

Die Erfindung bezieht sich auch auf eine Vorrichtung zur Durchführung des erfindungsgemässen Verfahrens. Die Vorrichtung besteht aus einem Wagen, der mit Mitteln zum periodischen, synchronisierten Mitlaufen des Wagens mit dem Strang versehen ist und ferner Mittel besitzt, um die Schneidmesser an einer oder an beiden Seiten des Strangs senkrecht zur Transportrichtung des Strangs zu bewegen und diese Bewegung zu Zeitpunkten durchzuführen, so dass immer gleiche Formatlängen vom Strang abgeschnitten werden.

Anhand der Zeichnung wird ein Ausführungsbeispiel der Erfindung näher erläutert. Darin zeigen:
Fig. 1 die Vorrichtung zur Durchführung des erfindungsgemässen Verfahrens in einer Perspektive;
Fig. 2 einen Messerhalter mit einem Schneidmesser und zurückliegenden Eindrückorganen im Grundriss;
Fig. 3 eine Seitenansicht zu dem Messerhalter gemäss Fig. 2.

Wie Fig. 1 zeigt, wird durch eine Strangpresse 1 ein kontinuierlicher Strang 2 aus keramischer Masse gepresst, welcher über seinem Querschnitt mit einer Reihe Kanäle 3 versehen ist, die sich koaxial über die Stranglänge erstrecken und durch keramische Masse 4 voneinander getrennt sind. Der Strang 2 wird während des Pressens mit eingedrückten Seitenrändern 5 von geringfügiger Tiefe versehen, welche nach dem Brennen der Fliesen Stossränder bilden.

Seitlich am Strang 2 sind Messer 6 angeordnet, die in Haltern 7 eingeklemmt sind. Die Messer 6 bewegen sich periodisch gegeneinander, wodurch Formlinge 8 abgeschnitten werden. Die Messer 6 sind in Transportrichtung des Strangs gesehen etwas zueinander versetzt, so dass sich die scharfen Messerschneiden beim Abschneiden der Formlinge vom Strang nicht berühren.

Um die Vorder- und Hinterseite der Formlinge auch mit Stossrändern zu versehen, sind an beiden Seiten der Messer 6 zurückliegende Eindrückorgane 9 angeordnet, welche gleichzeitig bei der Schneidbewegung neben dem Durchschneiden des Strangs 2 die Ränder der Formlinge etwas eindrücken, so dass nach dem Brennen der Formlinge die Vorder- und Hinterseite der Fliesen auch mit Stossrändern versehen sind.

Wie schon einleitend erwähnt, entstehen während des Pressens im Strang 2 Schiebekräfte, deren Auswirkungen nach dem Abschneiden und Trocknen der Formlinge in Erscheinung treten. Von der Mitte aus zu den Seiten abnehmend zeigt die Schnittfläche 10 der Formlinge in Transportrichtung gesehen eine Vortreibung. Eine nahezu übereinstimmende negative Vortreibung zeigt die hintere Schnittfläche der Formlinge. Um dies zu vermeiden, sind die Messer 6 gebogen, und zwar gegen die Transportrichtung des Strangs 2, wie dies deutlich in Fig. 2 zu erkennen ist. Darin sieht man auch, dass die Eindrückorgane 9 zur Bildung der Stossränder eine übereinstimmende Durchbiegung mit den Messern 6 aufweisen. Die Messer 6 und die Eindrückorgane 9 sind in einem Halter eingeklemmt, der aus Teilen 12 und 13 besteht, deren Seiten gegen das Messer 6 und die Eindrückorgane 9 anliegen und derart gebogen sind, dass beim Einklemmen des Messers 6 und der Eindrückorgane 9 die gewünschte Durchbiegung des Messers 6 und der Eindrückorgane 9 erhalten wird.

Die Durchbiegung der Messer 6 beträgt 0,1% bis 0,7% der Breite des Strangs 2. Bei der in der Praxis auftretenden Vortreibung wird die Durchbiegung der Messer 6 vorzugsweise auf 0,3% bis 0,5% der Breite des Strangs 2 gewählt

Die Messer 6, wie auch die Eindrückorgane 9, sind aus an keramischer Masse nicht klebendem verschleissfestem Material hergestellt. Für die Messer 6 kann Federstahl verwendet werden, der z. B. hartverchromt ist. Die Eindrückorgane 9 können aus Messing hergestellt sein, das z. B. gleichfalls hartverchromt ist.

## Patentansprüche

1. Verfahren zur Herstellung von Spaltfliesen durch Strangpressen einer keramischen Masse zu einem kontinuierlichen, hochkantstehenden Strang (2), welcher auf die gewünschte Formatlänge in Formlinge (8) unterteilt wird durch zu beiden Breitseiten des Strangs senkrecht zur Transportrichtung des Strangs ausgerichtete, sich periodisch gegeneinander bewegende Messer (6) wonach die Formlinge anschliessend getrocknet, eventuell glasiert, gebrannt und schliesslich gespalten werden, gekennzeichnet durch die Verwendung zweier Messer (6) deren Längsflächen in einem gegen die Transportrichtung des Strangs (2) gerichteten Bogen verlaufen.

2. Vorrichtung zur Durchführung des Verfahrens nach Anspruch 1, dadurch gekennzeichnet, dass die Durchbiegung der Messer (6) in der Mitte der Längsfläche 0,1 % bis 0,7% der Breite des Strangs (2) beträgt.

3. Vorrichtung nach Anspruch 7, dadurch gekennzeichnet, dass die Durchbiegung der Messer (6) in der Mitte 0,3% bis 0,5% der Breite des Strangs (2) beträgt.

4. Vorrichtung nach Anspruch 3, dadurch gekennzeichnet, dass die Blattdicke der Messer (6) zwischen 0,3 mm und 1,2 mm beträgt.

5. Vorrichtung nach den Ansprüchen 3 und 4, dadurch gekennzeichnet, dass die Blattdicke der Messer (6) zwischen 0,5 mm und 1,0 mm beträgt.

6. Vorrichtung zur Herstellung von Spaltfliesen durch Strangpressen (1) einer keramischen Masse zu einem kontinuierlichen Strang (2), welcher auf die gewünschte Formatlänge in Formlinge (8) unterteilt wird, die anschliessend getrocknet, glasiert, gebrannt und schliesslich gespalten werden, welche Vorrichtung versehen ist mit einem Wagen, welcher mit Mitteln zum periodischen, synchronisierten Mitlaufen des Wagens mit dem Strang (2) versehen ist und der zusätzliche Mittel aufweist, um die Messer (6) auf beiden Seiten des Strangs (2) taktweise so gegeneinander zu bewegen, dass gleiche Formatlängen vom Strang (2) abtrennbar sind, dadurch gekennzeichnet, dass die Messer (6) eine Längsfläche zeigen, die in einem gegen die Transportrichtung des Strangs gerichteten Bogen verläuft.

## Claims

1. Method for the manufacture of cleaving tiles by extrusion of a ceramic mass to a continuous bar (2), standing on edge, which is divided into mouldings (8) at intervals corresponding with the desired tile size by means of knives (6) disposed normal to the direction of transport of the bar at either wide side of it and moving periodically towards each other, after which the mouldings are dried, optionally glazed, fired and finally cleft, this method being characterized in that two knives are used the longitudinal planes of which describe an arc which is opposed to the direction of transport of the bar.

2. Device for effectuation of the method in accordance with claim 1, characterized in that the deflection of the knives (6) in the centre of the longitudinal plane equals 0.1% to 0.7% of the width of the bar (2).

3. Device in accordance with claim 2, characterized in that the deflection of the knives (6) in the centre equals 0.3% to 0.5% of the width of the bar.

4. Device in accordance with claim 3, characterized in that the blade thickness of the knives (6) is between 0.3 mm and 1.2 mm.

5. Device in accordance with claims 3 and 4, characterized in that the blade thickness of the knives (6) is between 0.5 mm and 1.0 mm.

6. Device for the manufacture of cleaving tiles by extrusion (1) of a ceramic mass into a continuous bar (2), which is divided into mouldings (8) at intervals corresponding with the desired tile length, which are subsequently dried, glazed, fired and finally cleft, which device is provided with a carriage equipped with means for periodic, synchronized movement along with the bar (2), as well as with means which permit of cyclically moving the knives (6) at either side of the bar (2) towards each other so that equal lengths can be cut off from the bar (2), this device being characterized in that the longitudinal planes of the knives (6) describe an arc which is opposed to the direction of transport of the bar.

## Revendications

1. Procédé de fabrication de carreaux en terre cuite par filage d'une masse céramique sous forme d'un boudin (2) continu placé sur chant, qui est divisé à la longueur de format désirée sous forme de briques crues (8) par des lames (6) se déplaçant périodiquement l'une par rapport à l'autre au travers des deux faces larges du boudin perpendiculairement à sa direction de transport, les briques crues étant ensuite séchées, éventuellement vitrifiées, cuites et finalement partagées, caractérisé en ce qu'on utilise deux lames (6) dont les surfaces longitudinales sont incurvées suivant un arc dirigé en saillie en sens inverse de la direction de transport du boudin (2).

2. Dispositif pour la mise en oeuvre du procédé selon la revendication 1, caractérisé en ce que la flèche des lames (6) au milieu de la surface longitudinale est comprise entre 0,1 et 0,7% de la largeur du boudin (2).

3. Dispositif selon la revendication 2, caractérisé en ce que la flèche des lames (6) au milieu est comprise entre 0,3 et 0,5% de la largeur du boudin (2).

4. Dispositif selon la revendication 3, caractérisé en ce que l'épaisseur des lames (6) est comprise entre 0,3 et 1,2 mm.

5. Dispositif selon l'une des revendications 3 et 4, caractérisé en ce que l'épaisseur des lames (6) est comprise entre 0,5 et 1,0 mm.

6. Dispositif de fabrication de carreaux en terre cuite par filage (1) d'une masse céramique sous forme d'un boudin continu (2), qui est divisé à la longueur de format désirée sous forme de briques crues (8) qui sont ensuite séchées, vitrifiées, cuites et finalement divisées, ce dispositif étant pourvu d'un chariot, muni de moyens servant à entraîner le chariot périodiquement et en synchronisme avec le boudin (2) et comportant un moyen additionnel pour faire déplacer les lames (6) de façon synchronisée l'une vers l'autre sur les deux côtés du boudin (2) de telle sorte qu'on puisse sectionner dans le boudin (2) des longueurs identiques de format, dispositif caractérisé en ce que les lames (6) comportent une surface longitudinale qui est incurvée suivant un arc dirigé en saillie en sens opposé à la direction de transport du boudin.
